# EUROPÄISCHE PATENTSCHRIFT

(11) **EP 3 540 304 B1**
(45) Veröffentlichungstag und Bekanntmachung des Hinweises auf die Patenterteilung: **05.05.2021**
(21) Anmeldenummer: 19163480.7
(22) Anmeldetag: 18.03.2019
(51) Int. Cl.: F21V 21/005, F21V 23/06, F21V 21/02, H01R 25/14, F21Y 103/10, F21Y 115/10

(54) **SYSTEM ZUR REALISIERUNG EINES LICHTBANDS**
SYSTEM FOR REALIZING A LIGHT STRIP
SYSTÈME DE RÉALISATION D'UNE BANDE LUMINEUSE

(30) Priorität: 16.03.2018 DE 102018106231
(43) Veröffentlichungstag der Anmeldung: 18.09.2019
(73) Patentinhaber: TRILUX GmbH & Co. KG, 59759 Arnsberg (DE)
(72) Erfinder: Drölle, Alexander, 59846 Sundern (DE); Ufermann, Helmut, 59457 Werl-Westönnen (DE); Hadeil, Mohammed, 33758 Schloß Holte-Stukenbrock (DE); Niggemann, Rudolf, 59759 Arnsberg (DE); Luttermann, Dirk, 59469 Ense (DE)
(74) Vertreter: Lippert Stachow Patentanwälte Rechtsanwälte

(56) Entgegenhaltungen:
- EP-A1- 3 009 732
- DE-A1-102012 007 086
- DE-A1-102012 202 148

## Beschreibung

Die Erfindung betrifft ein System zur Realisierung einer in einer Längsrichtung langgestreckten Leuchte gemäß dem Oberbegriff von Anspruch 1 sowie eine mittels des Systems realisierte Leuchte. Die Erfindung betrifft ferner eine Steckvorrichtung gemäß Anspruch 12 und ein Verfahren gemäß Anspruch 13.

Gattungsgemäße Systeme werden zur Realisierung von langgestreckten Leuchten verwendet, die gemeinhin auch als Lichtbänder bezeichnet werden. Solche gattungsgemäßen langgestreckten Leuchten bzw. Lichtbänder bilden eine eigene Gattung an Leuchten, die in einem breiten Anwendungsbereich, beispielsweise in Lagerhallen, Produktionshallen oder Supermärkten, eingesetzt werden. Damit diese Leuchten in einem entsprechend breiten Anwendungsbereich eingesetzt werden können, sind diese Leuchten modular aufgebaut. Außerdem sind die Leuchten so konzipiert, dass sie am Einsatzort auf einfache Weise in beliebiger Länge montiert werden können. Zu diesem Zweck wird die Grundstruktur solcher Leuchten durch in einer Längsrichtung langgestreckte Tragschienen gebildet, die jeweils einen Querschnitt senkrecht zur Längsrichtung aufweisen, der entlang einer Vertikalrichtung an einem Ende offen und an dem gegenüberliegenden Ende zumindest abschnittsweise geschlossen ist und der entlang einer Transversalrichtung durch zwei Seitenwände begrenzt ist. Vertikalrichtung und Transversalrichtung stehen senkrecht aufeinander und jeweils senkrecht auf der Längsrichtung. Die Tragschienen werden üblicherweise an einer Raumdecke so befestigt, dass das offene Ende des Querschnitts der Tragschienen von der Decke weg zum Raum zeigt, so dass in den Tragschienen Leuchtmittel vorgesehen werden können, die durch das offene Ende des Querschnitts der Tragschienen Licht in den Raum abstrahlen. Die Tragschienen weisen oftmals einen Querschnitt nach Art einer U-Form mit einem U-Boden und U-Seitenwänden auf, wobei der Boden dem offenen Ende des Querschnitts gegenüberliegt und die Befestigung der Tragschienen über den U-Boden erfolgt. Zur Realisierung der langgestreckten Leuchten bzw. Lichtbänder werden die Tragschienen in Längsrichtung nebeneinander angeordnet und über einen Verbinder miteinander verbunden, so dass die Tragschienen durch den Verbinder in ihrer relativen Position zueinander festgelegt sind. In jeder Tragschiene ist eine Stromleitschiene vorgesehen, die je nach Ausführungsform auch mehrteilig ausgestaltet sein kann, wobei an den Längsenden der Stromleitschiene Steckvorrichtungen vorgesehen sind und in den Stromleitschienen Leitungsdrähte geführt sind. Eine Stromleitschiene ist somit geeignet, Leitungsdrähte.entlang der Längsrichtung durch die ihr zugeordnete Tragschiene hindurch und zueinander und zur Tragschiene isoliert zu führen. Über die Steckvorrichtungen können die Stromleitschienen benachbarter Tragschienen miteinander auf einfache Weise durch Ineinanderstecken elektrisch verbunden werden, und an den Leitungsdrähten können durch geeignete, im Stand der Technik hinreichend bekannte Stromabgriffsmittel, Leuchtmittel versorgt werden. Zumeist sind in den Leuchten die Tragschienen an dem offenen Ende ihres Querschnitts durch eine Abdeckung verschlossen.

Zur Realisierung der beschriebenen gattungsgemäßen langgestreckten Leuchten wird ein gattungsgemäßes System verwendet. Ein gattungsgemäßes System umfasst mehrere in Längsrichtung langgestreckt ausgebildete Tragschienen, mehrere in Längsrichtung langgestreckt ausgebildete Stromleitschienen, mehrere Steckvorrichtungen und zumindest einen Verbinder. Zur Realisierung einer erläuterten gattungsgemäßen Leuchte werden die verschiedenen Elemente des Systems in einer Betriebsposition zueinander angeordnet. Die Betriebsposition beschreibt somit die relative Anordnung der Bauteile des Systems, die zur Realisierung einer Leuchte erforderlich ist. In der Betriebsposition sind eine erste und eine zweite Tragschiene in Längsrichtung nebeneinander angeordnet. Außerdem ist in der Betriebsposition innerhalb des Querschnitts der ersten Tragschiene eine erste Stromleitschiene und innerhalb des Querschnitts der zweiten Tragschiene eine zweite Stromleitschiene angeordnet. Wie zu gattungsgemäßen Leuchten erläutert ist somit in der Betriebsposition jeweils eine Stromleitschiene, die gegebenenfalls mehrteilig ausgebildet sein kann, von einer Tragschiene aufgenommen. Außerdem ist in der Betriebsposition an den Tragschienen, insbesondere innerhalb des Querschnitts beider Tragschienen, der Verbinder angeordnet, wobei der Verbinder in der Betriebsposition die beiden Tragschienen miteinander verbindet. Der Verbinder kann beispielsweise über Metallbänder realisiert sein, die innerhalb des Querschnitts beider Tragschienen an den beiden benachbarten Tragschienen auf herkömmliche Weise fixiert sind, beispielsweise über Rastverbindungen, Schraubverbindungen oder Bajonettverbindungen. Auch kann der Verbinder beispielsweise als langgestrecktes Element mit Exzenter-Klemmverbindungen an zwei voneinander beabstandeten Längsabschnitten ausgebildet sein, über die ein Verklemmen des Verbinders mit den Tragschienen erfolgen kann und eine entsprechende Fixierung der Tragschienen zueinander erfolgen kann. In einer Ausführungsform ist der Verbinder als langgestrecktes Bauteil ausgebildet, das einen Querschnitt nach Art einer U-Form aufweist, das in der Betriebsposition in von den Tragschienen ausgebildeten Längsführungen angeordnet ist und mit den Tragschienen verklemmt ist zum Fixieren der relativen Position der beiden Tragschienen zueinander. In einer Ausführungsform ist der Verbinder ein von den Tragschienen vollständig separates Bauteil, in einer Ausführungsform ist der Verbinder teilweise durch ein erstes, von den Tragschienen separates Bauteil, teilweise durch zumindest eine der benachbarten Tragschienen ausgebildetes zweites Bauteil ausgebildet, wobei dann diese Bauteile zusammen die Funktion des Verbinders bereitstellen. Außerdem ist in der Betriebsposition eine erste Steckvorrichtung mit der ersten Stromleitschiene und eine zweite, mit der ersten korrespondierende Steckvorrichtung mit der zweiten Stromleitschiene verbunden, und in der Betriebsposition sind die Steckvorrichtungen ineinandergesteckt, so dass die Stromleitschienen der benachbarten Tragschienen durch die korrespondierenden Steckvorrichtungen miteinander elektrisch verbunden sind. Beispielsweise kann eine der Steckvorrichtungen als Stecker und die korrespondierende Steckvorrichtung als Buchse ausgebildet sein. Allgemein sind besonders bevorzugt die Tragschienen aus einem Blech hergestellt, beispielsweise mittels Stanz- und Biegeverfahrens. Allgemein bevorzugt ist der zumindest eine Verbinder aus einem Blech hergestellt, bevorzugt mittels Stanz- und Biegeverfahrens. Allgemein bevorzugt sind die Stromleitschienen und/oder Steckvorrichtungen aus Kunststoff hergestellt, insbesondere mittels Spritzguss- oder Extrusionsverfahren, bevorzugt sind die Stromleitschienen mittels Extrusionsverfahren und/oder die Steckvorrichtungen mittels Spritzguss hergestellt. Dem Fachmann ist klar, dass zur Realisierung einer Leuchte mehrere, nahezu beliebig viele Tragschienen mit zugeordneten Stromleitschienen und Steckvorrichtungen in Längsrichtung nebeneinander angeordnet und über einen Verbinder mechanisch miteinander verbunden bzw. über die korrespondierende Steckvorrichtungen elektrisch miteinander verbunden werden können.

Als problematisch hat sich bei gattungsgemäßen Systemen die Realisierung der Steckverbindung zwischen zwei miteinander korrespondierenden Steckvorrichtungen der Stromleitschienen benachbarter Tragschienen herausgestellt. Die beiden korrespondierenden Steckvorrichtungen werden üblicherweise ineinandergesteckt, indem sie entlang der Längsrichtung aufeinander zubewegt werden. Bei dieser Relativbewegung sind die Stromleitschienen, an denen die korrespondierenden Steckvorrichtungen angeordnet sind und die eine erhebliche Länge in Längsrichtung aufweisen, insgesamt ebenfalls aufeinander zuzubewegen. Oftmals wird zunächst die Stromleitschiene an der ihr zugeordneten Tragschiene befestigt, wonach die Steckverbindung erzeugt wird, indem die gesamten Tragschienen in Längsrichtung inklusive der Stromleitschienen und der daran angeordneten Steckvorrichtungen in Längsrichtung aufeinander zubewegt werden. In jedem Fall ist für den Monteur das Zusammenführen der Steckvorrichtungen schwierig und unhandlich durchzuführen. Da darüber hinaus die Steckvorrichtungen üblicherweise eine hohe Anzahl an voneinander isolierten Kontakten aufweisen, üblicherweise eine Anzahl von mindestens acht Steckkontakten, bevorzugt von mindestens zehn, insbesondere elf Steckkontakten, müssen außerdem die korrespondierenden Steckvorrichtungen bei dem Ineinanderstecken sehr präzise zueinander geführt werden, damit die korrespondierenden Steckenden der korrespondierenden Steckvorrichtungen ineinandergreifen können. Da die Handhabung langgestreckter Stromleitschienen ohne zuvor erfolgte Befestigung an Tragschienen wegen der zu geringen Steifigkeit bei der gegebenen Länge schwierig ist und da bei einer Fixierung der Stromleitschiene an der Tragschiene und einem darauffolgenden Ineinanderstecken der korrespondierenden Steckvorrichtungen die gesamten Einheiten umfassend Tragschiene, Stromleitschiene und Steckvorrichtung präzise zueinander ausgerichtet werden müssen, ist für den Monteur bei gattungsgemäßen Systemen die Realisierung einer elektrischen Verbindung benachbarter Stromleitschienen durch das Ineinanderstecken der korrespondierenden Steckvorrichtungen stets schwierig. In DE 10 2012 007 086 A1 ist beispielsweise eine Steckvorrichtung zur elektrischen Kopplung einer Stromleitschiene offenbart, die einen Steckkörper mit elektrischen Kontakten, in Längsrichtung verlaufende Führungsschienen und seitliche Isolierzapfen aufweist, wobei die Steckvorrichtung über die Führungsschienen und seitlichen Isolierzapfen an einem Leuchtenelement, das eine Tragschiene und eine Stromleitschiene umfasst, fixiert werden kann und dabei Kontakte ihres Steckkörpers in die Stromleitschiene eingreifen. EP 3 009 732 A1 offenbart Leuchtenelemente, die an ihren Längsenden zueinander korrespondierende elektrische Steckeinrichtungen aufweisen. DE 10 2012 202 148 A1 offenbart ein System mit Lichtbandelementen, die jeweils eine Tragschiene, ein Leuchtmittel, elektrische Komponenten und eine Optik umfassen, wobei zwei Lichtbandelemente über einen Verbinder mechanisch miteinander verbunden werden können und darüber hinaus eine elektrische Verbindung der Lichtbandelemente ermöglicht ist.

Der vorliegenden Erfindung liegt die Aufgabe zugrunde, ein System zur Realisierung einer in einer Längsrichtung langgestreckten Leuchte bereitzustellen, durch das die oben beschriebenen Probleme, die bei gattungsgemäßen Systemen bei der Realisierung einer Leuchte auftreten, zumindest teilweise behoben werden können.

Als eine Lösung der beschriebenen, der vorliegenden Erfindung zugrundeliegenden Aufgabe schlägt die Erfindung ein System mit den Merkmalen von Anspruch 1 vor. Das System umfasst mehrere in Längsrichtung langgestreckte Tragschienen, mehrere in Längsrichtung langgestreckte Stromleitschienen, mehrere Steckvorrichtungen und zumindest einen Verbinder. Die Tragschienen weisen jeweils einen einer Transversalrichtung durch zwei Seitenwände begrenzt ist. In einer Betriebsposition sind eine erste und eine zweite der Tragschienen in Längsrichtung nebeneinander angeordnet, ist innerhalb des Querschnitts der ersten Tragschiene eine erste der Stromleitschienen und innerhalb des Querschnitts der zweiten Tragschiene eine zweite der Stromleitschiene angeordnet, ist der Verbinder an den Tragschienen angeordnet, verbindet der Verbinder die beiden Tragschienen miteinander, ist eine erste der Steckvorrichtungen mit der ersten Stromleitschiene und eine zweite, mit der ersten korrespondierende der Steckvorrichtungen mit der zweiten Stromleitschiene verbunden und sind die Steckvorrichtungen ineinandergesteckt. Das System kann weitere Merkmale aufweisen, die oben im Zusammenhang mit gattungsgemäßen Systemen bzw. gattungsgemäßen Leuchten erläutert sind. Bevorzugt ist der Verbinder in der Betriebsposition innerhalb des Querschnitts von erster und zweiter Tragschiene angeordnet. Erfindungsgemäß weist die erste Steckvorrichtung einen Steckkörper auf, wobei an zumindest einer den Steckkörper senkrecht zur Längsrichtung begrenzenden Seite des Steckkörpers ein Haltevorsprung vorgesehen ist. Die Seite begrenzt den Steckkörper in einer bestimmten Richtung, die senkrecht auf der Längsrichtung steht. Der Haltevorsprung befindet sich somit bezogen auf den Abschnitt des Steckkörpers, der von der Seite begrenzt ist, außerhalb des Steckkörpers, bezogen auf die bestimmte Richtung, entlang der die Seite den Steckkörper begrenzt. Der Haltevorsprung weist eine Achse auf, über die er mit dem Steckkörper verbunden ist. Die Achse verläuft bevorzugt entlang der bestimmten Richtung, die insbesondere entlang der Transversalrichtung verläuft. Der Haltevorsprung weist ferner zwei Haltebbereiche auf, die sich ausgehend von der Achse entlang der Längsrichtung über mindestens 5 mm von der Achse weg erstrecken. Die Haltebereiche befinden sich somit mit Bezug auf die Längsrichtung außerhalb der Achse. Bevorzugt sind beide Haltebereiche ausschließlich über die Achse mit dem Steckkörper verbunden. Der Verbinder weist eine Führung auf, wobei in der Betriebsposition die beiden Haltebereiche des Haltevorsprungs in der Führung angeordnet sind. Alternativ die erste Tragschiene die Führung auf, oder die Führung kann gemeinsam durch den Verbinder und die erste Tragschiene gebildet sein. Die Führung ist bevorzugt langgestreckt ausgebildet, wobei in dem Längserstreckungsbereich der Führung sowohl beide Haltebereiche als auch die Achse angeordnet sind.

Das erfindungsgemäße System bringt dank der Ausgestaltung der ersten Steckvorrichtung besondere Vorteile im Vergleich zu herkömmlichen Systemen mit sich. Durch das Vorsehen eines Steckkörpers, der einen Haltevorsprung aufweist, der über eine Achse mit dem Steckkörper wie erläutert verbunden ist und dessen Haltebereiche in der Führung des Verbinders bzw. der ersten Tragschiene geführt sind, ist zum einen eine Fixierung der ersten Steckvorrichtung relativ zum Verbinder gewährleistet, zum anderen jedoch gleichzeitig eine flexible Ausrichtung des Steckkörpers relativ zum Verbinder unter Aufrechterhaltung der Fixierung des Steckkörpers relativ zu dem Verbinder. Denn dank der Anordnung der Haltebereiche entlang der Längsrichtung außerhalb der Achse kann der Steckkörper um die Achse verschwenkt werden, während seine Haltebereiche in der Führung geführt sind. Bei dem Ineinanderstecken von zwei korrespondierenden Steckvorrichtungen zur Realisierung einer Leuchte mit Hilfe des erfindungsgemäßen Systems kann somit zunächst die erste Steckvorrichtung mittels der Haltebereiche an dem Verbinder fixiert werden, wonach anschließend die zweite Steckvorrichtung in Längsrichtung auf die erste Steckvorrichtung aufgeschoben werden kann und der Verbinder dabei eine Haltefunktion bezogen auf die erste Steckvorrichtung erfüllt. Dabei ist eine hochpräzise Ausrichtung der zweiten Steckvorrichtung relativ zur ersten Steckvorrichtung nicht erforderlich, da die erste Steckvorrichtung dank der Lagerung um die Achse bei dem Aufeinandertreffen von erster und zweiter Steckvorrichtung relativ zum Verbinder verschwenken kann, wodurch das Ineinanderstecken von erster und zweiter Steckvorrichtung erheblich vereinfacht sein kann. Als besonders vorteilhaft hat sich herausgestellt, die Haltebereiche so auszugestalten, dass sie zumindest längsabschnittsweise eine größere vertikale Erstreckung als die Achse aufweisen. Hierdurch kann ein Verkippen des Steckkörpers relativ zum Verbinder während der Anordnung der Haltebereiche in der Führung besonders umfassend ermöglicht sein. Als besonders vorteilhaft hat sich herausgestellt, die Haltebereiche so auszugestalten, dass sie jeweils über weniger als ein Drittel ihrer Erstreckungslänge in Längsrichtung ihre maximale vertikale Erstreckungslänge aufweisen und/oder über weniger als ein Drittel ihrer Erstreckungslänge in Längsrichtung hinweg eine vertikale Erstreckungslänge aufweisen, die mindestens 2 mm größer als die vertikale Erstreckungslänge der Achse ist. Dadurch ergibt sich eine möglichst kleine Anlagefläche der Haltebereiche entlang der Vertikalrichtung an der Führung bzw. ein ausreichender vertikaler Spielraum, wodurch ein Verkippen des Steckkörpers relativ zu dem Verbinder noch weiter vereinfacht sein kann. Ferner hat sich als besonders vorteilhaft herausgestellt, die vertikale Erstreckungslänge der Haltebereiche jeweils geringfügig kleiner als die vertikale Erstreckungslänge der Führung auszugestalten, so dass ein vertikales Spiel zwischen Führung und Haltebereichen besteht. Beispielsweise kann die vertikale Erstreckungslänge der Haltebereiche zwischen 0,5 mm und 2 mm weniger betragen als die vertikale Erstreckungslänge der Führung. Durch das Spiel kann eine Variabilität der Ausrichtung des Steckkörpers relativ zum Verbinder noch weiter verbessert sein. In einer Ausführungsform ist jedoch aus Fertigkeitsgründen kein solches vertikales Spiel vorgesehen, so dass die Haltebereiche in der Betriebsposition vertikal an der Führung anliegen. Dem erfindungsgemäßen System liegt dabei stets der erfindungsgemäße Gedanke zugrunde, dass der Haltevorsprung eine Achse aufweist, innerhalb deren Erstreckung die Verbindung zwischen Haltevorsprung und Steckkörper realisiert ist, wobei die Haltebereiche sich von der Achse ausgehend in Längsrichtung weg erstrecken, wodurch die Flexibilität der Ausrichtung des Steckkörpers relativ zum Verbinder gewährleistet ist, während die Steckvorrichtung über ihren Haltevorsprung relativ zum Verbinder fixiert ist. Als besonders vorteilhaft hat sich darüber hinaus das Vorsehen von Einlaufschrägen an dem von der ersten Stromleitschiene weggewandten Ende der ersten Steckvorrichtung herausgestellt. Dieses Ende ist als Steckende ausgebildet, das mit dem korrespondierenden Steckende der zweiten Steckvorrichtung zusammengeführt wird zum Herstellen einer elektrischen Verbindung zwischen den Steckkontakten der beiden Steckvorrichtungen. Die Einlaufschrägen sind Anschrägungen am genannten Ende der ersten Steckvorrichtung, die die zweite Steckvorrichtung bei einem Auftreffen der zweiten Steckvorrichtung auf das genannte Ende der ersten Steckvorrichtung zur Position hinleiten, in der die Kontakte von erster und zweiter Steckvorrichtung ineinandergreifen können. Die Einlaufschrägen in Kombination mit der Verdrehbarkeit des Steckkörpers relativ zum Verbinder vereinfacht in besonders hohem Maße das Ineinanderstecken von erster und zweiter Steckvorrichtung bei der Realisierung einer Leuchte mittels des erfindungsgemäßen Systems. Besonders bevorzugt sind die Einlaufschrägen in dem Erstreckungsbereich des Steckkörpers vorgesehen. Besonders bevorzugt sind Einlaufschrägen sowohl an dem genannten Ende der ersten Steckvorrichtung als auch an dem der zweiten Stromleitschiene weggewandten Längsende der zweiten Steckvorrichtung vorgesehen. Besonders bevorzugt sind die Haltebereiche über die Achse in Transversalrichtung von dem Steckkörper beabstandet. Besonders bevorzugt verläuft die Achsenrichtung parallel zur Transversalrichtung.

In einer Ausführungsform weisen die Haltebereiche jeweils zwei entlang der Längsrichtung verlaufende und entlang der Vertikalrichtung durch einen Freiraum voneinander beabstandete Haltestege auf, die an einem ihrer Längsenden mit der Achse verbunden sind und an ihrem gegenüberliegenden Längsende über einen vertikal verlaufenden Steg miteinander verbunden sind. Die Erfinder haben erkannt, dass eine entsprechende Realisierung der Haltebereiche gewährleistet, dass die Haltebereiche zum einen eine hinreichende Stabilität zum Fixieren der ersten Steckvorrichtung relativ zum Verbinder aufweisen, dass zum anderen jedoch gleichzeitig eine zumindest längsabschnittsweise Komprimierung der Haltebereiche entlang der Vertikalrichtung ermöglicht ist, wodurch eine noch flexiblere Ausrichtung des Steckkörpers relativ zum Verbinder und somit ein noch einfacheres Ineinanderstecken von erster und zweiter Steckvorrichtung zur Realisierung einer Leuchte ermöglicht sein kann.

In einer Ausführungsform ist an jedem der Haltestege jeweils ein Vorsprung vorgesehen, der sich vertikal von dem jeweiligen Haltesteg weg erstreckt. Besonders bevorzugt ist der Vorsprung an der Seite des Haltestegs angeordnet, die vertikal von der Seite des Haltestegs abgewandt ist, an der der vertikal benachbarte Haltesteg angeordnet ist. Besonders bevorzugt nimmt jeder der Vorsprünge jeweils weniger als ein Drittel der Längserstreckung des Haltebereichs ein, bevorzugt weniger als ein Fünftel der Längserstreckung des Haltebereichs, in dem er angeordnet ist. Entsprechend gewährleisten die Vorsprünge, dass die Haltebereiche in einem kleinen Längsabschnittsbereich eine größere vertikale Erstreckung aufweisen als in den anliegenden Längsabschnittsbereichen. Hierdurch kann besonders bevorzugt gewährleistet sein, dass die Haltebereiche in einem Längsabschnittsbereich eine größere vertikale Erstreckung aufweisen als die Achse. Besonders bevorzugt sind die in einem der Haltebereiche vorgesehenen Vorsprünge vertikal übereinander angeordnet, so dass an den beiden vertikal voneinander beabstandeten Haltestegen jeweils ein Vorsprung angeordnet ist, wobei die beiden Vorsprünge, die an den beiden vertikal übereinander angeordneten Haltestegen angeordnet sind und die sich in demselben Haltebereich befinden, vertikal übereinander angeordnet sind. Besonders bevorzugt sind die Vorsprünge im mittleren Drittel der Längserstreckung des jeweiligen Haltebereichs angeordnet. Die Vorsprünge und ihre wie erläutert besonders bevorzugte Anordnung gewährleisten in zunehmendem Maße eine Vereinfachung der beliebigen Ausrichtung des Steckkörpers relativ zum Verbinder, während die erste Steckvorrichtung über ihre Haltebereiche relativ zum Verbinder fixiert ist.

In einer Ausführungsform ist die erste Steckvorrichtung über eine Führungseinrichtung entlang der Transversalrichtung relativ zum Verbinder geführt. Die Führungseinrichtung kann beispielsweise über eine an dem Verbinder vorgesehene Nut und eine an der ersten Steckvorrichtung vorgesehene Feder oder eine an dem Verbinder vorgesehene Feder und eine an der ersten Steckvorrichtung vorgesehene Nut realisiert sein. Besonders bevorzugt ist durch die Führungseinrichtung die erste Steckvorrichtung relativ zum Verbinder entlang der Transversalrichtung mit einem Spiel zwischen 0,5 mm und 2 mm geführt, insbesondere zwischen 0,5 mm und 1 mm. Dies kann beispielsweise durch entsprechende Ausgestaltung von Nut und Feder realisiert sein. Nut und Feder können dabei beispielsweise in Längsrichtung langgestreckt ausgebildet sein. In einer Ausführungsform kann die Führungseinrichtung einen Führungsabschnitt umfassen, der an der ersten Steckvorrichtung angeordnet ist und einen korrespondierenden Führungsabschnitt, der an dem Verbinder vorgesehen ist, hintergreift zum Festlegen der relativen Position der ersten Steckvorrichtung relativ zum Verbinder mit Bezug auf die Transversalrichtung. In einer Ausführungsform ist an zumindest einem der Haltestege, bevorzugt an einer Mehrzahl der Haltestege, bevorzugt an sämtlichen Haltestegen, ein Führungsabschnitt vorgesehen, der sich vertikal über die an dem Haltesteg vorgesehenen Vorsprünge hinaus erstreckt und der in Transversalrichtung versetzt zu den Vorsprüngen des Haltestegs angeordnet ist. Der Führungsabschnitt kann beispielsweise einen Abschnitt des Verbinders hintergreifen, indem er entlang der Vertikalrichtung und entlang der Längsrichtung parallel zu dem Abschnitt des Verbinders verläuft.

In einer Ausführungsform ist an beiden in der Transversalrichtung gegenüberliegenden Seiten des Steckkörpers jeweils ein Haltevorsprung vorgesehen, wobei jeder der Haltevorsprünge jeweils eine Achse aufweist, über die er mit dem Steckkörper verbunden ist, und jeder der Haltervorsprünge jeweils zwei Haltebereiche aufweist, die sich ausgehend von der jeweiligen Achse entlang der Längsrichtung über mindestens 5 mm von der jeweiligen Achse weg erstrecken. Die Achsen der beiden Haltevorsprünge fluchten bevorzugt mit Bezug auf die Transversalrichtung. Hierdurch kann eine Verkippbarkeit des Steckkörpers relativ zum Verbinder um beide Achsen besonders begünstigt sein. In der beschriebenen Ausführungsform weist der Verbinder bevorzugt zwei sich in der Transversalrichtung gegenüberliegende Führungen auf, wobei in der Betriebsposition der Steckkörper zwischen den beiden Führungen und in jeder der Führungen jeweils die beiden Haltebereiche von jeweils einem der Haltevorsprünge angeordnet sind. Der Steckkörper erstreckt sich somit zumindest mit einem Transversalabschnitt zwischen den beiden Führungen. Besonders bevorzugt erstreckt sich der Steckkörper mit seiner gesamten Transversalerstreckung zwischen den beiden Führungen. Durch das Vorsehen der beiden Führungen und der beiden Haltevorsprünge kann eine besonders zuverlässige Fixierung der ersten Steckvorrichtung relativ zum Verbinder gewährleistet sein. In einer besonders bevorzugten Ausführungsform, in der wie erläutert zwei Haltevorsprünge vorgesehen sind, weisen zwei sich in der Transversalrichtung gegenüberliegende Haltestege jeweils einen wie oben erläuterten Führungsabschnitt auf. Beispielsweise kann dieser Führungsabschnitt an einem die Führung des Verbinders bzw. der Tragschiene begrenzenden Abschnitts des Verbinders bzw. der Tragschiene entlang verlaufen. Hierdurch kann eine besonders zuverlässige Fixierung des Steckkörpers relativ zum Verbinder bzw. der Tragschiene mit Bezug auf die Transversalrichtung realisiert sein, wobei durch die Vorgabe des Abstands der Führungsabschnitte der sich in Transversalrichtung gegenüberliegende Haltestege und des Abstand der beiden Führungen bezogen auf die Transversalrichtung das Spiel entlang der Transversalrichtung zwischen Verbinder und Steckkörper unter Aufrechterhaltung der genannten Fixierung mit Bezug auf die Transversalrichtung festgelegt sein. Besonders bevorzugt ist an einem vertikalen Ende des Steckkörpers in Transversalrichtung zwischen den beiden Haltevorsprüngen ein weiterer Führungsabschnitt vorgesehen, der in der Betriebsposition in einer in dem Verbinder vorgesehenen Längsnut angeordnet und seitlich geführt ist.

In einer Ausführungsform sind die Haltebereiche, insbesondere die Haltestege, jeweils an einem axialen Endbereich der Achse des Haltevorsprungs angeordnet. Hierdurch kann die Verkippbarkeit des Steckkörpers relativ zum Verbinder so weit wie möglich vereinfacht sein, da durch die Anordnung der Haltebereiche in den axialen Endbereichen der Achse eine möglichst große Erstreckungslänge der Achse zwischen Steckkörper und Haltebereichen ermöglicht ist, so dass eine Deformation der Achse relativ zum Steckkörper begünstigt ist. An dieser Stelle sei darauf hingewiesen, dass der Begriff "Achse" in der vorliegenden Anmeldung nicht im Sinne einer Achse verstanden werden darf, um die die Haltebereiche frei rotierbar sind. Vielmehr bezeichnet die Achse den Abschnitt des Haltevorsprungs, über den er mit dem Steckkörper verbunden ist. Eine Verkippung des Steckkörpers relativ zum Verbinder kann beispielsweise über eine Torsion des Haltevorsprungs im Bereich seiner Achse ermöglicht sein und/oder über eine Verdrehbarkeit bzw. Verbiegbarkeit der Haltebereiche, insbesondere der Haltestege, um eine Gerade entlang der Transversalrichtung relativ zur Achse. Dadurch, dass die Haltebereiche jeweils an einem axialen Ende der Achse des Haltevorsprungs angeordnet sind, kann bevorzugt ermöglicht sein, dass die Haltebereiche entlang der Transversalrichtung über die Achse um mindestens 2 mm, bevorzugt um mindestens 3 mm von dem Steckkörper beabstandet sind. Besonders bevorzugt ist die Achse zumindest in ihrem axialen Endbereich, in dem die Haltebereiche angeordnet sind, nach Art eines Hohlzylinders, insbesondere mit rechteckigem Querschnitt ausgebildet. Es hat sich herausgestellt, dass hierdurch die beschriebene Funktion der Achse, nämlich die Verbindung der Haltebereiche mit dem Steckkörper unter Gewährleistung einer Verkippbarkeit des Steckkörpers relativ zu den Haltebereichen, besonders vorteilhaft gewährleistet ist.

In einer Ausführungsform ist an der Achse des Haltevorsprungs, bevorzugt in einem vertikalen Endbereich der Achse des Haltevorsprungs, eine Rastnase angeordnet, der eine in dem Verbinder vorgesehene Ausnehmung zugeordnet ist, wobei in der Betriebsposition die Rastnase in die Ausnehmung eingerastet ist zum Festlegen der Position der ersten Steckvorrichtung relativ zum Verbinder entlang der Längsrichtung. Besonders bevorzugt weist die erste Steckvorrichtung wie erläutert mehrere Haltevorsprünge auf, wobei zumindest an der Achse von einem der Haltevorsprünge, insbesondere an den Achsen mehrerer Haltevorsprünge, eine Rastnase angeordnet ist, der eine entsprechende Ausnehmung zugeordnet ist und die in der Betriebsposition in die entsprechende Ausnehmung eingerastet ist.

In einer Ausführungsform ist die Führung des Verbinders bzw. der Tragschiene als zu einem Längsende des Verbinders bzw. der Tragschiene offene, in Längsrichtung langgestreckte Aussparung ausgebildet, in die die Haltebereiche des Haltevorsprungs der ersten Steckvorrichtung, insbesondere die Haltebereiche sämtlicher Haltevorsprünge der ersten Steckvorrichtung, entlang der Längsrichtung zum Erreichen der Betriebsposition einschiebbar sind, bevorzugt ausgehend von dem Längsende des Verbinders aus. Dies kann die Montage einer erfindungsgemäßen Leuchte mittels eines erfindungsgemäßen Systems besonders vereinfachen, da die erste Steckvorrichtung auf einfache Weise durch Einstecken entlang der Längsrichtung in den Verbinder mit dem Verbinder verbunden werden kann. Besonders bevorzugt weisen die Tragschienen jeweils eine Längsführung auf, in die der Verbinder von einem Längsende der jeweiligen Tragschiene aus entlang der Längsrichtung einschiebbar ist. Hierdurch kann die Montage einer erfindungsgemäßen Leuchte mittels des erfindungsgemäßen Systems besonders vereinfacht sein. Besonders bevorzugt kann der Verbinder in die erste Tragschiene ausgehend von einem Längsende der ersten Tragschiene aus einschiebbar sein, wonach anschließend die erste Steckvorrichtung in den Verbinder einschiebbar sein kann, wonach anschließend die beiden Tragschienen mittels des Verbinders miteinander verbunden werden können, während sie in Längsrichtung aufeinander zugeschoben werden und dabei der Verbinder in Längsrichtung ausgehend von dem der ersten Tragschiene zugewandten Längsende der zweiten Tragschiene aus in die zweite Tragschiene eingeschoben wird, wobei während des Einschiebens des Verbinders in die zweite Tragschiene die zweite Steckvorrichtung in die erste Steckvorrichtung einsteckbar ist. Hierdurch kann die Montage der erfindungsgemäßen Leuchten mittels des erfindungsgemäßen Systems besonders vereinfacht sein.

In einer Ausführungsform weisen die Tragschienen jeweils einen Querschnitt senkrecht zur Längsrichtung nach Art einer U-Form mit einem U-Boden und zwei U-Seitenwänden auf, die von dem U-Boden weg entlang der Vertikalrichtung verlaufen und die entlang der Transversalrichtung durch den U-Boden verbunden sind. Besonders bevorzugt weist der Verbinder einen Querschnitt senkrecht zur Längsrichtung nach Art einer U-Form mit vertikal verlaufenden Verbinder-Seitenwänden und transversal verlaufendem Verbinder-Boden auf, wobei insbesondere in den beiden vertikal verlaufenden Verbinder-Seitenwänden und/oder in den beiden vertikal verlaufenden Tragschienen-Seitenwänden jeweils eine Führung vorgesehen ist. Durch die Ausgestaltung von Tragschiene und/oder Verbinder mit einem Querschnitt nach Art einer U-Form lassen sich Tragschiene und/oder Verbinder besonders einfach und kostengünstig mit einer hinreichenden Stabilität herstellen. Durch die Ausgestaltung von sowohl Tragschienen als auch Verbinder mit einem Querschnitt nach Art einer U-Form kann das Ineinanderschieben entlang der Längsrichtung des Verbinders in die Tragschienen unter hinreichender Fixierung der Tragschienen zueinander besonders begünstigt sein. Durch die Ausbildung von zwei Führungen in den beiden Verbinder-Seitenwänden und das Vorsehen von jeweils einem Haltevorsprung an den beiden in der Transversalrichtung gegenüberliegenden Seiten des Steckkörpers, wobei die Haltebereiche der beiden Haltevorsprünge in der Betriebsposition jeweils in einer der beiden Führungen angeordnet sind, kann auf sehr einfache Weise eine sehr zuverlässige Fixierung der ersten Steckvorrichtung relativ zum Verbinder ermöglicht sein.

Die Erfindung betrifft ferner eine Steckvorrichtung für ein erfindungsgemäßes System zur Realisierung einer in Längsrichtung langgestreckten Leuchte. Die Steckeinrichtung ist dazu ausgebildet, in einer Betriebsposition mit einer in einer Längsrichtung langgestreckt ausgebildeten ersten Stromleitschiene verbunden zu sein, die innerhalb eines Querschnitts einer in Längsrichtung langgestreckt ausgebildeten ersten Tragschiene angeordnet ist, wobei der Querschnitt senkrecht zur Längsrichtung verläuft und entlang einer Vertikalrichtung an einem Ende offen ist und entlang einer Transversalrichtung durch zwei Seitenwände begrenzt ist, und mit einer zweiten, mit ihr korrespondierenden Steckvorrichtung verbunden zu sein, die mit einer zweiten in Längsrichtung langgestreckt ausgebildeten Stromleitschiene verbunden ist und innerhalb eines Querschnitts einer zweiten in Längsrichtung langgestreckt ausgebildeten Tragschiene angeordnet ist, wobei der Querschnitt senkrecht zur Längsrichtung verläuft und entlang der Vertikalrichtung an durch zwei Seitenwände der zweiten Tragschiene begrenzt ist und die erste und die zweite Tragschiene in Längsrichtung nebeneinander angeordnet sind, wobei ein Verbinder an den Tragschienen angeordnet ist und die beiden Tragschienen miteinander verbindet. Die Steckvorrichtung weist einen Steckkörper auf, wobei an zumindest einer den Steckkörper senkrecht zur Längsrichtung begrenzenden Seite des Steckkörpers ein Haltevorsprung vorgesehen ist, der eine Achse aufweist, über die er mit dem Steckkörper verbunden ist, und der zwei Haltebereiche aufweist, die sich ausgehend von der Achse entlang der Längsrichtung über mindestens 5 mm von der Achse weg erstrecken. Die Steckvorrichtung ist zum Einführen der beiden Haltebereiche des Haltevorsprungs in einer an einem Verbinder vorgesehenen Führung ausgebildet. Dabei ist die Steckvorrichtung dazu ausgebildet, dass zur Realisierung der Betriebsposition zunächst die beiden Haltebereiche des Haltevorsprungs in eine an dem Verbinder oder an der ersten Tragschiene vorgesehene Führung einführbar sind und anschließend der Verbinder unter gleichzeitiger Realisierung eines Aufschiebens der Steckvorrichtung entlang der Längsrichtung auf die zweite Steckvorrichtung, wobei während des Aufschiebens eine Bewegung der Haltebereiche relativ zur Achse der ersten Steckvorrichtung erfolgt, mit seinem von der ersten Tragschiene abgewandten Längsende in die zweite Tragschiene einführbar ist. Besonders bevorzugt weist die Steckvorrichtung an beiden in der Transversalrichtung gegenüberliegenden Seiten des Steckkörpers jeweils einen Haltevorsprung auf, wobei jeder der Haltevorsprünge jeweils eine Achse aufweist, über die er mit dem Steckkörper verbunden ist, und jeweils zwei Haltebereiche aufweist, die sich ausgehend von der jeweiligen Achse entlang der Längsrichtung über mindestens 5 mm von der Achse weg erstrecken. Bevorzugt ist die Steckvorrichtung zum Einführen gegenüberliegenden Führungen unter Einführung der beiden Haltebereiche eines jeden ihrer beiden Haltevorsprünge in jeweils eine der Führungen ausgebildet.

Die Erfindung betrifft ferner ein Verfahren zur Herstellung einer in einer Längsrichtung langgestreckten Leuchte, die mehrere in einer Längsrichtung langgestreckt ausgebildete Tragschienen und zumindest einen Verbinder aufweist, über den zwei in Längsrichtung benachbarte Tragschienen miteinander verbunden sind. Erfindungsgemäß werden in einem ersten Verfahrensschritt der Verbinder in eine erste der Tragschienen eingeführt und Stromleitschienen innerhalb des Querschnitts der Tragschienen fixiert und an ihren axialen Enden mit elektrischen Steckvorrichtungen verbunden. Eine erste Steckvorrichtung, die in dem ersten Verfahrensschritt mit der Stromleitschiene der ersten Tragschiene verbunden wird, weist einen Steckkörper auf, wobei an zumindest einer den Steckkörper senkrecht zur Längsrichtung begrenzenden Seite des Steckkörpers ein Haltevorsprung vorgesehen ist, der eine Achse aufweist, über die er mit dem Steckkörper verbunden ist, und der zwei Haltebereiche aufweist, die sich ausgehend von der Achse entlang der Längsrichtung über mindestens 5 mm von der Achse weg erstrecken. In dem ersten Verfahrensschritt werden die beiden Haltebereiche des Haltevorsprungs in eine an dem Verbinder oder an der ersten Tragschiene vorgesehene Führung eingeführt, vorzugsweise entlang der Längsrichtung in die Führung eingeschoben. In einem zweiten Verfahrensschritt wird der Verbinder mit seinem von der ersten Tragschiene abgewandten Längsende in eine zweite Tragschiene eingeführt, wobei die erste Steckvorrichtung in dem zweiten Verfahrensschritt entlang der Längsrichtung auf eine mit der ersten Steckvorrichtung korrespondierende zweite Steckvorrichtung aufgeschoben wird, die mit der Stromleitschiene der zweiten Tragschiene verbunden ist, wobei während des Aufschiebens der ersten und zweiten Steckvorrichtung aufeinander eine Bewegung der Haltebereiche relativ zur Achse der ersten Steckvorrichtung und insbesondere relativ zu dem Verbinder erfolgt. Vorteile des erfindungsgemäßen Verfahrens und Merkmale und Vorteile weiterer Ausführungsformen des erfindungsgemäßen Verfahrens sind dem Fachmann aus den obigen Erläuterungen betreffend das erfindungsgemäße System ersichtlich. Die Erfindung betrifft ferner eine Leuchte, die mittels des erfindungsgemäßen Systems hergestellt ist und in der sich die Bauteile des erfindungsgemäßen Systems in der erläuterten Betriebsposition befinden. Die Leuchte weist ferner Leuchtmittel auf, die innerhalb der Querschnitte der Tragschienen angeordnet sind und die mit Leitungsdrähten, die in der Stromleitschiene der jeweiligen Tragschiene geführt sind, in elektrischem Kontakt stehen.

Allgemein besonders bevorzugt sind sämtliche Tragschienen des erfindungsgemäßen Systems jeweils identisch ausgebildet. Allgemein bevorzugt sind sämtliche Verbinder des erfindungsgemäßen Systems jeweils identisch ausgebildet. Allgemein besonders bevorzugt sind zumindest an einer Mehrzahl der Stromleitschienen, die jeweils einer Tragschiene zugeordnet sind, in der Betriebsposition an einem Längsende einer Steckvorrichtung angeordnet, die wie die oben erläuterte erste Steckvorrichtung ausgebildet ist, und an dem gegenüberliegenden Längsende einer Steckvorrichtung angeordnet, die wie die oben erläuterte zweite Steckvorrichtung ausgebildet ist. Allgemein besonders bevorzugt sind sämtliche Stromleitschienen jeweils identisch ausgebildet. Allgemein besonders bevorzugt sind sowohl Tragschienen als auch Verbinder aus einem Blech mittels Schneid- und Umformverfahrens hergestellt.

Die Erfindung wird nachfolgend unter Bezugnahme auf drei Figuren anhand eines Ausführungsbeispiels näher erläutert.

Es zeigen:
- Figur 1:: in einer schematischen Prinzipdarstellung die erste Steckvorrichtung einer Ausführungsform eines erfindungsgemäßen Systems;
- Figur 2:: in einer schematischen Prinzipdarstellung den Verbinder einer Ausführungsform eines erfindungsgemäßen Systems;
- Figur 3:: in drei verschiedenen Prinzipdarstellungen verschiedene Ansichten von jeweils einem Ausschnitt einer Ausführungsform eines erfindungsgemäßen Systems.

In Figur 1 ist die erste Steckvorrichtung 1 einer Ausführungsform eines erfindungsgemäßen Systems schematisch dargestellt. Aus Figur 1 ist zu erkennen, dass die Steckvorrichtung 1 einen Steckkörper 100 aufweist, an dessen beiden in der Transversalrichtung Y gegenüberliegenden Seiten jeweils ein Haltevorsprung vorgesehen ist. Jeder der Haltevorsprünge weist eine Achse 10 auf, über die er mit dem Steckkörper 100 verbunden ist, und zwei Haltebereiche, die sich ausgehend von der Achse 10 entlang der Längsrichtung X über mindestens 5 mm von der Achse 10 weg erstrecken. In dem gezeigten Ausführungsbeispiel weisen die Haltebereiche jeweils zwei entlang der Längsrichtung X verlaufende und entlang der Vertikalrichtung durch einen Freiraum 110 beabstandete Haltestege 11 auf, die an einem ihrer Längsenden mit der Achse 10 verbunden sind und an ihrem gegenüberliegenden Längsende über einen vertikal verlaufenden Steg 111 miteinander verbunden sind. An jedem Haltesteg 11 ist jeweils ein Vorsprung 12 und jeweils ein Führungsabschnitt 13 vorgesehen. Die Haltestege 11 sind jeweils an einem axialen Endbereich der Achse 10 angeordnet.

Die Achse 10 ist nach Art eines Hohlzylinders mit quadratischem Querschnitt ausgebildet. An der Achse 10 ist ferner eine Rastnase 14 angeordnet, die dank ihres Hebelarms relativ zur Achse vertikal beweglich ist. An dem Steckkörper 100 ist ein weiterer Führungsabschnitt 15 vorgesehen, über den die erste Steckvorrichtung 1 relativ zu einem Verbinder mit Bezug auf die Transversalrichtung Y geführt sein kann.

In Figur 2 ist in einer Prinzipdarstellung der Verbinder 2 der Ausführungsform eines erfindungsgemäßen Systems dargestellt, zu dem auch die erste Steckvorrichtung 1 gemäß Figur 1 gehört. Der Verbinder 2 weist einen Querschnitt senkrecht zur Längsrichtung X nach Art einer U-Form auf. Entsprechend weist der Verbinder 2 entlang der Vertikalrichtung Z verlaufende Verbinder-Seitenwände 21 und einen Verbinder-Boden 20 auf, der die Verbinder-Seitenwände 21 in der Transversalrichtung Y miteinander verbindet. An seinem den Verbinder-Boden 20 vertikal gegenüberliegenden Ende ist der Verbinder 2 offen. Wie aus Figur 2 zu erkennen, weist der Verbinder 2 eine Längsnut 23 auf, die zur Aufnahme des in Figur 1 gezeigten weiteren Führungsabschnitts 15 ausgebildet ist, sowie Führungen 22, die zur Aufnahme der Haltebereiche und der Achse 10 der Haltevorsprünge ausgebildet ist, sowie Ausnehmungen 24, die zur Aufnahme der Rastnasen 14 ausgebildet sind, die an jedem Haltevorsprung vorgesehen sind.

In Figur 3 umfassend die Figuren 3a, 3b und 3c sind verschiedene Ansichten von Ausschnitten des erfindungsgemäßen Systems in Prinzipdarstellungen schematisch dargestellt, zu dem die Steckvorrichtung 1 gemäß Figur 1 und der Verbinder 2 gemäß Figur 2 gehören. In Figur 3a und Figur 3b sind sämtliche gezeigten Komponenten des erfindungsgemäßen Systems in der Betriebsposition des Systems dargestellt. In Figur 3c ist erläuterungshalber eine zweite Steckvorrichtung 4 des erfindungsgemäßen Systems nicht in der Betriebsposition des Systems dargestellt, damit die korrespondierende Ausgestaltung von erster Steckvorrichtung 1 und zweiter Steckvorrichtung 4 besser erkennbar ist. Nachfolgend wird erläuterungshalber auf sämtliche Figuren 3a, 3b und 3c gemeinsam eingegangen. Aus diesen Figuren ist ersichtlich, dass in der Betriebsposition die Haltebereiche und somit die Haltestege 11, die Achse 10 und die vertikalen Stege 111 eines jeden Haltevorsprungs jeweils in einer Führung 22 des Verbinders 2 angeordnet sind. Außerdem ist ersichtlich, dass die Führungen 22 in den Verbinder-Seitenwänden 21 vorgesehen sind und als zu einem Längsende des Verbinders 2 offene, in Längsrichtung langgestreckte Aussparungen ausgebildet sind, in die zum Realisieren der Betriebsposition die Haltebereiche des Haltevorsprungs der ersten Steckvorrichtung 1 entlang der Längsrichtung X eingeschoben werden können. Bei diesem Einschieben greift gleichzeitig der weitere Führungsabschnitt 15 in die Längsnut 23 des Verbinders 2 ein, und die Führungsabschnitte 13, die an den Haltestegen 11 vorgesehen sind, werden so relativ zu Abschnitten des Verbinders 2 positioniert, die die Führungen 22 des Verbinders 2 begrenzen, dass sie diese hintergreifen, so dass die Führungsabschnitte 13 gemeinsam mit dem weiteren Führungsabschnitt 15 eine Fixierung der ersten Steckvorrichtung 1 relativ zum Verbinder 2 in der Betriebsposition mit einem gewissen Spiel entlang der Transversalrichtung Y gewährleisten. Ferner ist ersichtlich, dass die an den Haltestegen 11 vorgesehenen Vorsprünge 12 einen Anschlag der Haltebereiche an der Führung 22 des Verbinders 2 gewährleisten und dass die Führungsabschnitte 13 in der Transversalrichtung Y zu den Vorsprüngen 12 versetzt sind und sich entlang der Vertikalrichtung Z über die Vorsprünge 12 hinaus erstrecken. Außerdem ist ersichtlich, dass die Haltebereiche dank ihrer Ausgestaltung über die Haltestege und den an den Haltestegen 11 vorgesehenen Vorsprünge 12 eine nicht unerhebliche Verkippbarkeit des Steckkörpers 100 relativ zum Verbinder 2 ermöglichen, wenn sich das System in der Betriebsposition befindet und somit die Haltebereiche in den Führungen 22 des Verbinders 2 geführt sind zum Fixieren der ersten Steckvorrichtung 1 relativ zum Verbinder 2.

Aus Figur 3 ist ferner ersichtlich, dass in der Betriebsposition der Verbinder 2 längsabschnittsweise in die erste Tragschiene 3 eingeschoben ist. Die zweite Tragschiene ist in Figur 3 nicht gezeigt, die zweite Steckvorrichtung 4 nur erläuterungshalber. Sowohl die erste Tragschiene 3 als auch der Verbinder 2 weisen jeweils einen Querschnitt senkrecht zur Längsrichtung X nach Art einer U-Form auf. Dabei bildet die erste Tragschiene 3 eine Längsführung aus, in die der Verbinder 2, wie insbesondere aus Figur 3a ersichtlich, einschiebbar ist zum Fixieren des Verbinders relativ zur ersten Tragschiene 3. Die Fixierung des Verbinders 2 relativ zur zweiten Tragschiene erfolgt analog, indem der Verbinder 2, nachdem er in die erste Tragschiene 3 eingeschoben wurde, anschließend mit seinem von der ersten Tragschiene 3 abgewandten Längsende in die zweite Tragschiene eingeschoben wird. Das erfindungsgemäße System ermöglicht dank der besonderen Ausgestaltung der ersten Steckvorrichtung ein zuverlässiges und unkompliziertes Ineinanderstecken von erster Steckvorrichtung 1 und zweiter Steckvorrichtung 4, indem diese in Längsrichtung X aufeinander zubewegt und dabei ineinandergesteckt werden. Bei der beschriebenen Ausführungsform sind hierzu darüber hinaus Einlaufschrägen 16 an der ersten Steckvorrichtung 1 ausgebildet und Einlaufschrägen 46 an der zweiten Steckvorrichtung 4. Dank der Einlaufschrägen 16, 46 und dank der Verkippbarkeit der ersten Steckvorrichtung 1 relativ zum Verbinder 2 finden die Steckenden von erster und zweiter Steckvorrichtung 1, 4 mühelos ineinander, wenn die erste Tragschiene 3 mit eingestecktem Verbinder 2 und darin fixierter erster Steckvorrichtung 1 in Längsrichtung X auf eine zweite Tragschiene aufgeschoben wird, an der die zweite Steckvorrichtung 4 fixiert ist.

### Bezugszeichenliste

- 1: erste Steckvorrichtung
- 2: Verbinder
- 3: erste Tragschiene
- 4: zweite Steckvorrichtung
- 10: Achse
- 11: Haltesteg
- 12: Vorsprung
- 13: Führungsabschnitt
- 14: Rastnase
- 15: Führungsabschnitt
- 16: Einlaufschräge
- 20: Verbinder-Boden
- 21: Verbinder-Seitenwand
- 22: Führung
- 23: Längsnut
- 24: Ausnehmung
- 46: Einlaufschräge
- 100: Steckkörper
- 110: Freiraum
- 111: Steg
- X: Längsrichtung
- Y: Transversalrichtung
- Z: Vertikalrichtung

## Patentansprüche

1. System zur Realisierung einer in einer Längsrichtung (X) langgestreckten Leuchte, das System umfassend mehrere in einer Längsrichtung (X) langgestreckt ausgebildete Tragschienen (3), mehrere in Längsrichtung (X) langgestreckt ausgebildete Stromleitschienen, mehrere Steckvorrichtungen (1, 4) und zumindest einen Verbinder (2), wobei die Tragschienen (3) jeweils einen Querschnitt senkrecht zur Längsrichtung (X) aufweisen, der entlang einer Vertikalrichtung (Z) an einem Ende offen ist und entlang einer Transversalrichtung (Y) durch zwei Seitenwände begrenzt ist, wobei in einer Betriebsposition eine erste und eine zweite Tragschiene (3) in Längsrichtung (X) nebeneinander angeordnet sind und innerhalb des Querschnitts der ersten Tragschiene (3) eine erste Stromleitschiene und innerhalb des Querschnitts der zweiten Tragschiene eine zweite Stromleitschiene angeordnet ist und der Verbinder (2) an den Tragschienen (3) angeordnet ist und die beiden Tragschienen (3) miteinander verbindet und eine erste Steckvorrichtung (1) mit der ersten Stromleitschiene und eine zweite (4), mit der ersten korrespondierende Steckvorrichtung (1) mit der zweiten Stromleitschiene verbunden ist und die Steckvorrichtungen (1, 4) ineinandergesteckt sind,
**dadurch gekennzeichnet, dass**
die erste Steckvorrichtung (1) einen Steckkörper (100) aufweist, wobei an zumindest einer den Steckkörper (100) senkrecht zur Längsrichtung (X) begrenzenden Seite des Steckkörpers (100) ein Haltevorsprung vorgesehen ist, der eine Achse (10) aufweist, über die er mit dem Steckkörper (100) verbunden ist, und zwei Haltebereiche aufweist, die sich ausgehend von der Achse (10) entlang der Längsrichtung (X) über mindestens 5 mm von der Achse (10) weg erstrecken, wobei der Verbinder (2) oder eine der Tragschienen (3) eine Führung (22) aufweist, wobei in der Betriebsposition die beiden Haltebereiche des Haltevorsprungs in der Führung (22) angeordnet sind.

2. System nach Anspruch 1,
**dadurch gekennzeichnet, dass**
die Haltebereiche jeweils zwei entlang der Längsrichtung (x) verlaufende und entlang der Vertikalrichtung (Z) durch einen Freiraum voneinander beabstandete Haltestege (11) aufweisen, die an einem ihrer Längsenden mit der Achse (10) verbunden sind und an ihrem gegenüberliegenden Längsende über einen vertikal verlaufenden Steg (111) miteinander verbunden sind.

3. System nach Anspruch 2,
**dadurch gekennzeichnet, dass**
an jedem der Haltestege (11) jeweils ein Vorsprung (12) vorgesehen ist, der sich vertikal von dem jeweiligen Haltesteg (11) weg erstreckt, wobei insbesondere die in einem der Haltebereiche vorgesehenen Vorsprünge (12) vertikal übereinander angeordnet sind und/oder im mittleren Drittel der Längserstreckung des jeweiligen Haltebereichs angeordnet sind.

4. System nach Anspruch 3,
**dadurch gekennzeichnet, dass**
an zumindest einem der Haltestege (11) ein Führungsabschnitt (13) vorgesehen ist, der sich vertikal über die an dem Haltesteg (11) vorgesehenen Vorsprünge (12) hinaus erstreckt und der in Transversalrichtung (Y) versetzt zu den Vorsprüngen (12) des Haltestegs (11) angeordnet ist.

5. System nach einem der vorangehenden Ansprüche,
**dadurch gekennzeichnet, dass**
an beiden in der Transversalrichtung (Y) gegenüberliegenden Seiten des Steckkörpers (100) jeweils ein Haltevorsprung vorgesehen ist, wobei jeder der Haltevorsprünge eine Achse (10) aufweist, über die er mit dem Steckkörper (100) verbunden ist, und zwei Haltebereiche aufweist, die sich ausgehend von der Achse (10) entlang der Längsrichtung (X) über mindestens 5 mm von der Achse (10) weg erstrecken, wobei der Verbinder (2) oder eine der Tragschienen (3) zwei sich in der Transversalrichtung (Y) gegenüberliegende Führungen (22) aufweist, wobei in der Betriebsposition der Steckkörper (100) zwischen den beiden Führungen (22) und in jeder der Führungen (22) jeweils die beiden Haltebereiche von jeweils einem der Haltevorsprünge angeordnet sind.

6. System nach Anspruch 5,
**dadurch gekennzeichnet, dass**
an einem vertikalen Ende des Steckkörpers (100) in Transversalrichtung (Y) zwischen den Haltevorsprüngen ein weiterer Führungsabschnitt (15) vorgesehen ist, der in der Betriebsposition in einer in dem Verbinder (2) vorgesehenen Längsnut (23) angeordnet und seitlich geführt ist.

7. System nach einem der vorangehenden Ansprüche,
**dadurch gekennzeichnet, dass**
die Haltebereiche jeweils an einem axialen Endbereich der Achse (10) des Haltevorsprungs angeordnet sind, wobei die Achse (10) insbesondere in ihrem axialen Endbereich nach Art eines Hohlzylinders, insbesondere mit rechteckigem Querschnitt, ausgebildet ist.

8. System nach einem der vorangehenden Ansprüche,
**dadurch gekennzeichnet, dass**
an der Achse (10) des Haltevorsprungs eine Rastnase (14) angeordnet ist, der eine in dem Verbinder (2) vorgesehene Ausnehmung (24) zugeordnet ist, wobei in der Betriebsposition die Rastnase (14) in die Ausnehmung (24) eingerastet ist zum Festlegen der Position der ersten Steckvorrichtung (1) relativ zum Verbinder (2) entlang der Längsrichtung (X).

9. System nach einem der vorangehenden Ansprüche,
**dadurch gekennzeichnet, dass**
die Führung (22) des Verbinders (2) oder der Tragschiene (3) als zu einem Längsende des Verbinders (2) oder der Tragschiene (3) offene, in Längsrichtung (X) langgestreckte Aussparungen ausgebildet ist, in die die Haltebereiche des Haltevorsprungs der ersten Steckvorrichtung (1) entlang der Längsrichtung (X) zum Erreichen der Betriebsposition einschiebbar sind.

10. System nach einem der vorangehenden Ansprüche,
**dadurch gekennzeichnet, dass**
die Tragschienen (3) jeweils eine Längsführung aufweisen, in die der Verbinder (2) von einem Längsende der jeweiligen Tragschiene (3) aus entlang der Längsrichtung (X) einschiebbar ist.

11. System nach einem der vorangehenden Ansprüche,
**dadurch gekennzeichnet, dass**
die Tragschienen (3) jeweils einen Querschnitt senkrecht zur Längsrichtung (X) nach Art einer U-Form mit einem U-Boden und zwei U-Seitenwänden aufweisen, die von dem U-Boden weg entlang der Vertikalrichtung (Z) verlaufen und die entlang der Transversalrichtung (Y) durch den U-Boden verbunden sind, wobei insbesondere der Verbinder (2) einen Querschnitt senkrecht zur Längsrichtung (X) nach Art einer U-Form mit vertikal verlaufenden Verbinder-Seitenwänden (21) und transversal verlaufendem Verbinder-Boden (20) aufweist.

12. Steckvorrichtung (1, 4) für ein System nach einem der vorangehenden Ansprüche zur Realisierung einer in Längsrichtung (X) langgestreckten Leuchte, wobei die Steckvorrichtung dazu ausgebildet ist, in einer Betriebsposition mit einer in einer Längsrichtung (X) langgestreckt ausgebildeten ersten Stromleitschiene verbunden zu sein, die innerhalb eines Querschnitts einer in Längsrichtung (X) langgestreckt ausgebildeten ersten Tragschiene (3) angeordnet ist, wobei der Querschnitt senkrecht zur Längsrichtung (X) verläuft und entlang einer Vertikalrichtung (Z) an einem Ende offen ist und entlang einer Transversalrichtung (Y) durch zwei Seitenwände begrenzt ist, und mit einer zweiten, mit ihr korrespondierenden Steckvorrichtung verbunden zu sein, die mit einer zweiten in Längsrichtung (X) langgestreckt ausgebildeten Stromleitschiene verbunden ist und innerhalb eines Querschnitts einer zweiten in Längsrichtung (X) langgestreckt ausgebildeten Tragschiene (3) angeordnet ist, wobei der Querschnitt senkrecht zur Längsrichtung (X) verläuft und entlang der Vertikalrichtung (Z) an einem Ende offen ist und entlang einer Transversalrichtung (Y) durch zwei Seitenwände der zweiten Tragschiene (3) begrenzt ist und die erste und die zweite Tragschiene in Längsrichtung (X) nebeneinander angeordnet sind, wobei ein Verbinder (2) an den Tragschienen (3) angeordnet ist und die beiden Tragschienen (3) miteinander verbindet, wobei die Steckvorrichtung (1, 4) einen Steckkörper (100) aufweist, wobei an zumindest einer den Steckkörper (100) senkrecht zur Längsrichtung (X) begrenzenden Seite des Steckkörpers (100) ein Haltevorsprung vorgesehen ist, der eine Achse (10) aufweist, über die er mit dem Steckkörper (100) verbunden ist, und zwei Haltebereiche aufweist, die sich ausgehend von der Achse (10) entlang der Längsrichtung (X) über mindestens 5 mm von der Achse (10) weg erstrecken, wobei die Steckvorrichtung (1, 4) dazu ausgebildet ist, dass zur Realisierung der Betriebsposition zunächst die beiden Haltebereiche des Haltevorsprungs in eine an dem Verbinder (2) oder an der ersten Tragschiene (3) vorgesehene Führung (22) einführbar sind und anschließend der Verbinder (2) unter gleichzeitiger Realisierung eines Aufschiebens der Steckvorrichtung (1) entlang der Längsrichtung (X) auf die zweite Steckvorrichtung (4), währenddessen eine Bewegung der Haltebereiche relativ zur Achse (10) der ersten Steckvorrichtung (1) erfolgt, mit seinem von der ersten Tragschiene (3) abgewandten Längsende in die zweite Tragschiene einführbar ist.

13. Verfahren zur Herstellung einer in einer Längsrichtung (X) langgestreckten Leuchte, die mehrere in einer Längsrichtung (X) langgestreckt ausgebildete Tragschienen (3) und zumindest einen Verbinder (2) aufweist, über den zwei in Längsrichtung (X) benachbarte Tragschienen (3) miteinander verbunden sind,
**dadurch gekennzeichnet, dass**
in einem ersten Verfahrensschritt der Verbinder (2) in eine erste Tragschiene (3) eingeführt wird und Stromleitschienen innerhalb des Querschnitts der Tragschienen (3) fixiert und an ihren axialen Enden mit elektrischen Steckvorrichtungen (1, 4) verbunden werden, wobei eine erste Steckvorrichtung (1), die mit der Stromleitschiene der ersten Tragschiene (3) verbunden wird, einen Steckkörper (100) aufweist, wobei an zumindest einer den Steckkörper (100) senkrecht zur Längsrichtung (X) begrenzenden Seite des Steckkörpers (100) ein Haltevorsprung vorgesehen ist, der eine Achse (10) aufweist, über die er mit dem Steckkörper (100) verbunden ist, und zwei Haltebereiche aufweist, die sich ausgehend von der Achse (10) entlang der Längsrichtung (X) über mindestens 5 mm von der Achse (10) weg erstrecken, und wobei die beiden Haltebereiche des Haltevorsprungs in eine an dem Verbinder (2) oder an der ersten Tragschienen (3) vorgesehene Führung (22) eingeführt werden, wobei in einem zweiten Verfahrensschritt der Verbinder (2) mit seinem von der ersten Tragschiene (3) abgewandten Längsende in eine zweite Tragschiene eingeführt wird, wobei die erste Steckvorrichtung (1) in dem zweiten Verfahrensschritt entlang der Längsrichtung (X) auf eine mit der ersten Steckvorrichtung (1) korrespondierende zweite Steckvorrichtung (4) aufgeschoben wird, die mit der Stromleitschiene der zweiten Tragschiene verbunden ist, wobei während des Aufschiebens der ersten und zweiten Steckvorrichtung (1, 4) aufeinander eine Bewegung der Haltebereiche relativ zur Achse (10) der ersten Steckvorrichtung (1) erfolgt.

## Claims

1. System for realizing a lamp elongated in a longitudinal direction (X), the system comprising several support rails (3) elongated in a longitudinal direction (X), several current conduction rails elongated in the longitudinal direction (X), several plug devices (1, 4) and at least one connector (2), wherein the support rails (3) each have a cross section perpendicular to the longitudinal direction (X) which is open on one end along a vertical direction (Z) and which is bounded by two sidewalls along a transverse direction (Y), wherein in an operating position, a first and a second support rail (3) are arranged side by side in the longitudinal direction (X) and a first current conduction rail is arranged within the cross section of the first support rail (3) and a second current conduction rail is arranged within the cross section of the second support rail and the connector (2) is arranged at the support rails (3) and connects both support rails (3) to each other and a first plug device (1) is connected to the first current conduction rail and a second plug device (4) corresponding to the first plug device (1) is connected to the second current conduction rail and the plug devices (1, 4) are fitted into one another, **characterized in that**
the first plug device (1) has a plug body (100), wherein a holding projection is provided on at least one side of the plug body (100) which bounds the plug body (100)perpendicular to the longitudinal direction (X), which holding projection has an axis (10), via which it is connected to the plug body (100), and two holding portions which extend from the axis (10) along the longitudinal direction (X) over at least 5 mm away from the axis (10), the connector (2) or one of the support rails (3) having a guide device (22), wherein in the operating position, both holding portions of the holding projection are arranged in the guide device (22).

2. System according to claim 1,
**characterized in that**
the holding portions each have two holding webs (11) extending along the longitudinal direction (x) and spaced from each other along the vertical direction (Z) by a clearance, which holding webs are connected at one of their longitudinal ends to the axis (10) and to each other at their opposite longitudinal end via a vertically extending web (111) .

3. System according to claim 2,
**characterized in that**
at each of the holding webs (11) a respective projection (12) is provided which extends vertically away from the respective holding web (11), wherein in particular the projections (12) provided in one of the holding portions are arranged vertically one above the other and/or are arranged in the middle third of the longitudinal extension of the respective holding portion.

4. System according to claim 3,
**characterized in that**
at at least one of the holding webs (11) a guide portion (13) is provided which extends vertically beyond the projections (12) provided at the holding web (11) and which is arranged offset from the projections (12) of the holding web (11) in the transverse direction (Y).

5. System according to any of the preceding claims,
**characterized in that**
on both sides of the plug body (100) opposite each other in the transverse direction (Y) a respective holding projection is provided, wherein each of the holding projections has an axis (10), via which it is connected to the plug body (100), and two holding portions which extend from the axis (10) along the longitudinal direction (X) over at least 5 mm away from the axis (10), wherein the connector (2) or one of the support rails (3) has two guide devices (22) opposing each other in the transverse direction (Y), wherein in the operating position, the plug body (100) is arranged between the two guide devices (22) and the two holding portions of a respective one of the holding projections are arranged in each of the guide devices (22).

6. System according to claim 5,
**characterized in that**
a further guide portion (15) is provided at a vertical end of the plug body (100) in a transverse direction (Y) between the holding projections, which guide portion in the operating position is arranged and laterally guided in a longitudinal groove (23) provided in the connector (2).

7. System according to any of the preceding claims,
**characterized in that**
the holding portions are each arranged at an axial end portion of the axis (10) of the holding projection, the axis (10) being designed similar to a hollow cylinder, in particular with rectangular cross section, especially in their axial end region.

8. System according to any of the preceding claims,
**characterized in that**
a latching lug (14) is arranged at the axis (10) of the holding projection to which a recess (24) is assigned which is provided in the connector (2), wherein in the operating position, said latching lug (14) is engaged in the recess (24) to fix the position of the first plug device (1) relative to the connector (2) along the longitudinal direction (X).

9. System according to any of the preceding claims,
**characterized in that**
the guide device (22) of the connector (2) or support rail (3) is designed a recess elongated in the longitudinal direction (X) and open to one longitudinal end of the connector (2) or support rail (3), into which recess the holding portions of the holding projection of the first plug device (1) can be inserted along the longitudinal direction (X) in order to reach the operating position.

10. System according to any of the preceding claims,
**characterized in that**
the support rails (3) each have a longitudinal guide into which the connector (2) can be inserted from one longitudinal end of the respective support rail (3) along the longitudinal direction (X).

11. System according to any of the preceding claims,
**characterized in that**
the support rails (3) each have a cross section perpendicular to the longitudinal direction (X) similar to a U-shape with a U-bottom and two U-sidewalls which extend away from the U-bottom along the vertical direction (Z) and which are connected in the transverse direction by the U-bottom, wherein in particular the connector (2) has a cross section perpendicular to the longitudinal direction (X) similar to a U-shape with vertically running connector sidewalls (21) and with a transversely running connector bottom (20).

12. Plug device (1, 4) for a system according to any of the preceding claims for realizing a lamp elongated in the longitudinal direction (X), wherein the plug device is designed for being connected to a first current conduction rail in the operating position, which current conduction rail is elongated in a longitudinal direction (X) and is arranged within a cross section of a first support rail (3) elongated in the longitudinal direction (X), wherein the cross section runs perpendicular to the longitudinal direction (X) and is open at one end along a vertical direction (Z) and is bounded by two sidewalls along a transverse direction (Y), and wherein the plug device is designed for being connected to a second plug device corresponding thereto, which second plug device is connected to a second current conduction rail elongated in the longitudinal direction (X) and is arranged within a cross section of a second support rail (3) elongated in the longitudinal direction (X), wherein the cross section runs perpendicular to the longitudinal direction (X) and is open at one end along the vertical direction (Z) and is bounded by two sidewalls of the second support rail (3) along a transverse direction (Y) and the first and the second support rails are arranged side by side in the longitudinal direction (X), wherein a connector (2) is arranged at the support rails (3) and interconnects the two support rails (3), wherein the plug device (1, 4) has a plug body (100), wherein a holding projection is provided on at least one side of the plug body (100) bounding the plug body (100) perpendicular to the longitudinal direction (X), which holding projection has an axis (10), via which it is connected to the plug body (100), and two holding portions which extend from the axis (10) along the longitudinal direction (X) over at least 5 mm away from the axis (10), wherein the plug device (100) is designed in such a way that in order to achieve the operating position, both holding portions of the holding projection can be inserted into a guide device (22) provided at the connector (2) or at the first support rail (3) and thereafter the connector (2) can be inserted with its end facing away from the first support rail (3) into the second support rail while simultaneously pushing the plug device (1) onto the second plug device (4) along the longitudinal direction (X), while a movement of the holding portions relative to the axis (10) of the first plug device (1) takes place.

13. Process for realizing a lamp elongated in a longitudinal direction (X) and comprising several support rails (3) elongated in a longitudinal direction (X) and at least one connector (2) via which two support rails (3) adjacent in the longitudinal direction (X) are interconnected,
**characterized in that**
in a first process step, the connector (2) is inserted into a first support rail (3) and current conduction rails are fixed within the cross section of the support rails (3) and connected at their axial ends to electrical plug devices (1, 4), wherein a first plug device (1), which is connected to the current conduction rail of the first support rail (3), comprises a plug body (100), wherein a holding projection is provided on a side of the plug body (100) bounding the plug body (100) perpendicular to the longitudinal direction (X), which holding projection has an axis (10), via which it is connected to the plug body, and two holding portions which extend from the axis (10) along a longitudinal direction (X) over at least 5 mm away from the axis (10) and wherein both holding portions of the holding projection are inserted into a guide device (22) provided at the connector (20) or on the first support rail (3), wherein in a second process step, the connector (2) is inserted with its longitudinal end facing away from the first support rail (3) into a second support rail (3), wherein in a second process step, the first plug device (1) is pushed onto a second plug device (4) corresponding to the first plug device (1) along a longitudinal direction (X), which second plug device (4) is connected to the current guiding rail, wherein a movement of the holding portions relative to the axis (10) of the first plug device takes place while pushing the first and the second plug devices (1, 4) onto each other.

## Revendications

1. Système de réalisation d'une lampe allongée dans une direction longitudinale (X), le système comprenant plusieurs rails de support (3) allongés dans une direction longitudinale (X), plusieurs rails de conduction de courant allongés dans la direction longitudinale (X), plusieurs dispositifs enfichables (1, 4) et au moins un connecteur (2), dans lequel les rails de support (3) ont chacun une section transversale perpendiculaire à la direction longitudinale (X) qui est ouverte à une extrémité le long d'une direction verticale (Z) et qui est limitée par deux parois latérales le long d'une direction transversale (Y), dans lequel, dans une position de fonctionnement, un premier et un deuxième rail de support (3) sont disposés côte à côte dans la direction longitudinale (X) et un premier rail de conduction de courant est disposé à l'intérieur de la section transversale du premier rail de support (3) et un deuxième rail de conduction de courant est disposé à l'intérieur de la section transversale du deuxième rail de support, et le connecteur (2) est disposé aux rails de support (3) et relie les deux rails de support (3) entre eux, et un premier dispositif enfichable (1) est relié au premier rail de conduction de courant et un deuxième dispositif de prise (4) correspondant au premier dispositif enfichable (1) est relié au deuxième rail de conduction de courant, et les dispositifs enfichables (1), 4) sont enfichés les uns dans les autres,
**caractérisé en ce que**
le premier dispositif enfichable (1) présente un corps enfichable (100), une saillie de retenue qui délimite le corps enfichable (100) perpendiculairement à la direction longitudinale (X) étant prévu sur au moins un côté du corps enfichable (100), laquelle saillie de retenue présentant un axe (10), par lequel elle est reliée au corps enfichable (100), et deux parties de retenue qui s'étendent à partir de l'axe (10) le long de la direction longitudinale (X) sur au moins 5 mm en s'éloignant de l'axe (10), le connecteur (2) ou l'un des rails de support (3) présentant un dispositif de guidage (22), les deux parties de retenue de la saillie de retenue, en position de fonctionnement, étant disposées dans le dispositif de guidage (22).

2. Système selon la revendication 1,
**caractérisé en ce que**
les parties de retenue présentent chacune deux nervures de retenue (11) s'étendant dans la direction longitudinale (x) et espacées l'une de l'autre par un jeu dans la direction verticale (Z), lesquelles nervures de retenue sont reliées à l'une de leurs extrémités longitudinales à l'axe (10) et entre elles à leur extrémité longitudinale opposée par une nervure (111) s'étendant verticalement.

3. Système selon la revendication 2,
**caractérisé en ce que**
sur chacune des nervures de retenue (11) est prévue une saillie (12) qui s'étend verticalement à partir de la nervure de retenue respective (11), les saillies (12) prévues dans l'une des parties de retenue étant en particulier disposées verticalement les unes au-dessus des autres et/ou dans le tiers central de l'extension longitudinale de la partie de retenue respective.

4. Système selon la revendication 3,
**caractérisé en ce que**
à au moins une des nervures de retenue (11) est prévu une partie de guidage (13) qui s'étend verticalement au-delà des saillies (12) prévues sur la nervure de retenue (11) et qui est disposée de manière décalée par rapport aux saillies (12) de la nervure de retenue (11) dans la direction transversale (Y) .

5. Système selon l'une des revendications précédentes,
**caractérisé en ce que**
aux deux côtés du corps enfichable (100) opposés l'un à l'autre dans la direction transversale (Y) est prévue une saillie de retenue respective, chacune des saillies de retenue présentant un axe (10), par lequel elle est reliée au corps enfichable (100), et deux parties de retenue qui s'étendent à partir de l'axe (10) le long de la direction longitudinale (X) sur au moins 5 mm en s'éloignant de l'axe (10), le connecteur (2) ou l'un des rails de support (3) présentant deux dispositifs de guidage (22) opposés dans la direction transversale (Y), le corps enfichable (100), en position de fonctionnement, étant disposé entre les deux dispositifs de guidage (22), et les deux parties de retenue de l'une des saillies de retenue respectives étant disposées dans chacun des dispositifs de guidage (22).

6. Système selon la revendication 5,
**caractérisé en ce que**
une autre partie de guidage (15) est prévue à une extrémité verticale du corps enfichable (100) dans une direction transversale (Y) entre les saillies de retenue, laquelle partie de guidage en position de fonctionnement est disposée et guidée latéralement dans une rainure longitudinale (23) prévue dans le connecteur (2).

7. Système selon l'une des revendications précédentes, **caractérisé en ce que**
les parties de retenue sont chacune disposées à une partie d'extrémité axiale de l'axe (10) de la saillie de retenue, l'axe (10) étant conçu comme un cylindre creux, notamment à section rectangulaire, en particulier dans sa zone d'extrémité axiale.

8. Système selon l'une des revendications précédentes, **caractérisé en ce que**
un ergot d'encliquetage (14) est disposé à l'axe (10) de la saillie de retenue auquel est associé un évidement (24) prévu dans le connecteur (2), ledit ergot d'encliquetage (14) en position de fonctionnement étant engagé dans l'évidement (24) pour fixer la position du premier dispositif enfichable (1) par rapport au connecteur (2) le long de la direction longitudinale (X).

9. Système selon l'une des revendications précédentes, **caractérisé en ce que**
le dispositif de guidage (22) du connecteur (2) ou du rail de support (3) est conçu comme un évidement allongé dans la direction longitudinale (X) et ouvert à une extrémité longitudinale du connecteur (2) ou du rail de support (3), évidement dans lequel les parties de retenue de la saillie de retenue du premier dispositif enfichable (1) peuvent être insérées dans la direction longitudinale (X) afin d'atteindre la position de fonctionnement.

10. Système selon l'une des revendications précédentes, **caractérisé en ce que**
les rails de support (3) comportent chacun un guide longitudinal dans lequel le connecteur (2) peut être inséré à partir d'une extrémité longitudinale du rail de support (3) respectif dans la direction longitudinale (X).

11. Système selon l'une des revendications précédentes, **caractérisé en ce que**
les rails de support (3) présentent chacun une section transversale perpendiculaire à la direction longitudinale (X) semblable à une forme de U avec un fond de U et deux parois latérales de U qui s'étendent à partir du fond de U le long de la direction verticale (Z) et qui sont reliées dans la direction transversale par le fond de U, le connecteur (2) présentant en particulier une section transversale perpendiculaire à la direction longitudinale (X) semblable à une forme de U avec des parois latérales de connecteur (21) s'étendant verticalement et avec un fond de connecteur (20) s'étendant transversalement.

12. Dispositif enfichable (1, 4) pour un système selon l'une des revendications précédentes pour réaliser une lampe allongée dans la direction longitudinale (X), dans lequel le dispositif enfichable est conçu pour être connecté à un premier rail de conduction de courant en position de fonctionnement, lequel rail de conduction de courant est allongé dans une direction longitudinale (X) et est disposé dans une section transversale d'un premier rail de support (3) allongé dans la direction longitudinale (X), la section transversale s'étendant perpendiculairement à la direction longitudinale (X) et étant ouverte à une extrémité dans une direction verticale (Z) et étant limitée par deux parois latérales dans une direction transversale (Y), et dans lequel le dispositif enfichable est conçu pour être connecté à un deuxième dispositif enfichable correspondant au premier, lequel deuxième dispositif enfichable est connecté à un deuxième rail de conduction de courant allongé dans la direction longitudinale (X) et est disposé à l'intérieur d'une section transversale d'un deuxième rail de support (3) allongé dans la direction longitudinale (X), dans lequel la section transversale s'étend perpendiculairement à la direction longitudinale (X) et est ouverte à une extrémité dans la direction verticale (Z) et est limitée par deux parois latérales du deuxième rail de support (3) dans une direction transversale (Y) et le premier et le deuxième rail de support sont disposés côte à côte dans la direction longitudinale (X), dans lequel un connecteur (2) est disposé aux rails de support (3) et relie les deux rails de support (3) entre eux, dans lequel le dispositif enfichable (1, 4) présente un corps enfichable (100), dans lequel une saillie de retenue est prévue sur au moins un côté du corps enfichable (100) délimitant le corps enfichable (100) perpendiculairement à la direction longitudinale (X), qui présente un axe (10), par lequel il est relié au corps enfichable (100), et deux parties de retenue qui s'étendent à partir de l'axe (10) le long de la direction longitudinale (X) sur au moins 5 mm en s'éloignant de l'axe (10), le dispositif enfichable (100) étant conçu de telle manière que, pour obtenir la position de fonctionnement, les deux parties de retenue de la saillie de retenue peuvent être insérées dans un dispositif de guidage (22) prévu sur le connecteur (2) ou sur le premier rail de support (3) et ensuite le connecteur (2) peut être inséré avec son extrémité opposée au premier rail de support (3) dans le deuxième rail de support tout en poussant simultanément le dispositif enfichable (1) sur le deuxième dispositif enfichable (4) dans la direction longitudinale (X), tandis qu'un mouvement des parties de retenue par rapport à l'axe (10) du premier dispositif de prise (1) a lieu.

13. Procédé pour réaliser une lampe allongée dans une direction longitudinale (X) et comprenant plusieurs rails de support (3) allongés dans une direction longitudinale (X) et au moins un connecteur (2) par lequel deux rails de support (3) adjacents dans la direction longitudinale (X) sont interconnectés,
**caractérisé en ce que**
dans une première étape du procédé, le connecteur (2) est inséré dans un premier rail de support (3) et des rails de conduction du courant sont fixés dans la section transversale des rails de support (3) et reliés à leurs extrémités axiales à des dispositifs enfichables électriques (1, 4), dans lesquels un premier dispositif enfichable (1), qui est relié au rail de conduction de courant du premier rail porteur (3), comprend un corps enfichable (100), dans lequel une saillie de retenue est prévue sur un côté du corps enfichable (100) délimitant le corps enfichable (100) perpendiculairement à la direction longitudinale (X), laquelle saillie de retenue présente un axe (10), par lequel elle est reliée au corps de fiche, et deux parties de retenue qui s'étendent à partir de l'axe (10) le long d'une direction longitudinale (X) sur au moins 5 mm en s'éloignant de l'axe (10) et dans lequel les deux parties de retenue de la saillie de retenue sont insérées dans un dispositif de guidage (22) prévu au connecteur (20) ou au premier rail porteur (3), dans lequel, dans une deuxième étape du procédé, le connecteur (2) est inséré avec son extrémité longitudinale détourné du premier rail de support (3) dans un deuxième rail de support (3), dans lequel, dans la deuxième étape du procédé, le premier dispositif enfichable (1) est poussé sur un deuxième dispositif enfichable (4) correspondant au premier dispositif enfichable (1) le long d'une direction longitudinale (X), lequel deuxième dispositif enfichable (4) est relié au rail de guidage du courant, un mouvement des parties de retenue par rapport à l'axe (10) du premier dispositif enfichable ayant lieu tout en poussant le premier et le deuxième dispositifs enfichables (1, 4) l'un sur l'autre.
